# FASCICULE DE BREVET EUROPEEN

(11) **EP 1 638 744 B1**
(45) Date de publication et mention de la délivrance du brevet: **20.12.2006**
(21) Numéro de dépôt: 04738054.8
(22) Date de dépôt: 30.06.2004
(51) Int. Cl.: B27L 7/06

(54) **MACHINE A FENDRE DES TRONCONS ALLONGES DE BOIS**
MASCHINE ZUM SPALTEN HORIZONTALER BLÖCKE
HORIZONTAL LOG RIPPING MACHINE

(30) Priorité: 02.07.2003 FR 0308009
(43) Date de publication de la demande: 29.03.2006
(73) Titulaire: Aficor S.A., 1409 Chaneaz (CH)
(72) Inventeur: CORNU, Dominique, CH-1409 Chaneaz (CH)
(74) Mandataire: Nithardt, Roland
(86) Numéro de dépôt international: PCT/CH2004/000413
(87) Numéro de publication internationale: WO 2005/002814

(56) Documents cités:
- EP-A- 0 097 245
- EP-A- 0 334 741
- AT-U- 5 889
- CA-A- 1 097 193
- US-A- 1 406 552
- US-A- 3 872 903

## Description

### Domaine technique

La présente invention concerne une machine à fendre des tronçons allongés de bois, cette machine comportant un bâti, des couteaux pourvus d'un tranchant montés sur ce bâti et un dispositif de poussée agencé pour pousser un tronçon allongé de bois sensiblement axialement contre les tranchants de ces couteaux, dans laquelle lesdits couteaux comportent une première série de couteaux sensiblement parallèles entre eux et disposés selon une première orientation et une seconde série de couteaux sensiblement parallèles entre eux et disposés selon une seconde orientation sensiblement perpendiculaire à ladite première orientation.

Une telle machine est décrite dans le document CA 1097 193 A.

Pour de nombreuses utilisations du bois, par exemple la fabrication de douves de tonneaux, de manches d'outils à main, il est nécessaire de préparer les pièces de bois par fendage et non par sciage. Le sciage a pour effet de couper la fibre du bois alors que le fendage suit la veine du bois, ce qui permet à l'objet réalisé de présenter une meilleure résistance aux contraintes et notamment à la flexion et à la torsion. Par ailleurs, le bois de cheminée appelé couramment bois de feu est couramment préparé par fendage.

### Technique antérieure

On connaît déjà des machines à fendre du bois comportant un couteau destiné à séparer un bois de gros gabarit par fendage. La plupart de ces machines ne permet de fendre le bois que suivant un seul plan d'ouverture, à chaque opération. Pour obtenir des morceaux de bois de plus faible section à partir d'un tronçon de plus grand gabarit, celui-ci doit être repris plusieurs fois sur la machine. L'opération est longue, fastidieuse et peu précise. Elle ne permet pas d'obtenir des pièces de bois fendu destiné à la cheminée à foyer ouvert ou à foyer fermé, ce bois étant habituellement du bois d'arbres feuillus relativement dur et compact et non du bois de conifères plus tendre. La plupart des machines actuelles ne permet pas de fendre, notamment en une seule passe, un tronçon de bois de relativement grosse section pour réaliser des pièces de bois fendu de section plus ou moins prédéterminée. Celles qui ont cette fonction comportent habituellement des couteaux fixes. Le changement de format des bûches implique un changement des couteaux.

Le brevet canadien CA 1 097 193 concerne une machine à découper des pièces de bois pour la fabrication de lambourdes ou de carrelets de section rectangulaire ou carrée, qui utilise des grilles de couteaux interchangeables. Les couteaux sont fixes et chaque grille correspond à un gabarit de lambourdes ou de carrelets à fabriquer. Cette machine ne convient pas pour fendre des bûches pour le bois de cheminée dit bois de feu, sachant que les grilles à couteaux rigides ne sont adaptées que pour fendre un bois relativement tendre tel que celui des conifères, alors que le bois de feu est généralement du bois d'arbres feuillus, relativement dur et qui ne se fend pas d'une manière régulière.

La publication européenne EP 0 334 741 décrit une machine à découper des pièces de bois de section régulière qui comporte également une grille avec des couteaux perpendiculaires les uns par rapport aux autres et une multitude de poussoirs individuels agencés pour pousser le bois à travers les ouvertures de cette grille. Le but de cette machine est de réaliser des pièces de bois pour la charpente ou la menuiserie avec du bois tendre comme celui des conifères. Elle ne se prête pas à la fente de grosses bûches pour faire du bois de feu.

Le brevet américain US 1 406 552 a pour objet une machine pour fendre des bûches de bois simultanément en plusieurs morceaux selon une seule direction. Les couteaux ne sont pas réglables en écartement et les pièces obtenues doivent être remises dans la machine pour pouvoir être fendues dans la direction perpendiculaire.

Le brevet américain US 3 872 903 décrit une machine pour fendre des bûches de bois en planches selon une même direction.

La demande de brevet européen oubliée sous le N° EP 0 097 245 décrit une machine de sciage de bûches qui débite les bûches en plateaux qui sont ensuite fendus au moyen d'une grille rigide de couteaux pour la réalisation de pièces de bois de menuiserie et de charpente.

Le certificat d'utilité autrichien AT 5 889 U concerne un dispositif de fabrication de bois de feu comportant un premier couteau pour débiter une planche et un deuxième couteau perpendiculaire permettant de débiter la planche en pièces de bois. Les couteaux sont réglables en position.

Toutes ces machines connues ne permettent pas de préparer de façon automatique du bois de feu aux dimensions sélectionnées à partir de bûches ou de troncs de bois d'arbres feuillus pouvant avoir de grandes dimensions, et en particulier ne permettent pas de régler les couteaux pour les adapter aux besoins et à la dimension des troncs ou des bûches à fendre.

### Exposé de l'invention

Le but de la présente invention est de fournir un équipement permettant d'optimiser et d'automatiser le fendage du bois, en particulier le bois dit bois de feu, pour obtenir des pièces de bois de section sensiblement prédéterminée, les dimensions de cette section pouvant être modifiées quasi automatiquement en fonction des besoins.

Ce but est atteint par la machine selon l'invention, telle que définie par la revendication 1.

Selon un mode de réalisation préféré, le bâti comporte un portique de support sur lequel sont montés lesdits couteaux de l'assemblage de couteaux, ledit portique comportant deux montants et deux traverses respectivement solidaires des extrémités des montants, et lesdits couteaux de l'une des séries de couteaux sont montés coulissants sur les montants et les couteaux de la seconde série de couteaux sont montés coulissants sur les traverses.

De manière particulièrement avantageuse, lesdits premiers moyens de réglage comportent un premier dispositif de réglage agencé pour obtenir un écartement régulier des couteaux de la première série de couteaux, l'espace entre deux couteaux adjacents étant le même pour l'ensemble des couteaux de cette première série de couteaux.

Selon un mode de construction avantageux, lesdits seconds moyens de réglage comportent un second dispositif de réglage agencé pour obtenir un écartement régulier des couteaux de la seconde série de couteaux, l'espace entre deux couteaux adjacents étant le même pour l'ensemble des couteaux de cette seconde série de couteaux.

De façon particulièrement avantageuse, ledit premier dispositif de réglage de l'écartement régulier des couteaux de la première série de couteaux comporte deux leviers de commande respectivement montés sur les deux montants du portique, lesdits leviers de commande étant pivotants respectivement autour de deux axes solidaires desdits montants, ces leviers de commande portant chacun un ensemble de biellettes dont chacune est solidaire, d'une part, d'un des leviers de commande et, d'autre part, d'un des couteaux de la première série de couteaux.

De préférence, l'un des leviers de commande et les ensembles de biellettes associés à ce levier correspondent à une des extrémités des couteaux de la première série et l'autre levier de commande et les ensembles de biellettes associés à ce levier correspondent à l'extrémité opposée des couteaux de la première série.

Selon une forme de réalisation avantageuse, ledit second dispositif de réglage de l'écartement de la seconde série de couteaux comporte deux vérins hydrauliques respectivement montés sur les deux traverses du portique, les corps de ces vérins étant couplés à l'une des extrémités du premier couteau de la seconde série de couteaux et les tiges de ces vérins étant couplées à l'une des extrémités du dernier couteau de la seconde série de couteaux.

Selon une variante avantageuse, ledit second dispositif de réglage de l'écartement de la seconde série de couteaux comporte des lames ressorts en forme d'épingles à cheveux dont les extrémités sont respectivement solidaires de deux couteaux adjacents, ces lames ressort étant agencées pour solliciter ces couteaux pour augmenter leur écartement.

Selon une forme de réalisation particulièrement avantageuse, chaque couteau de chacune des deux séries de couteaux comporte à chacune de ses extrémités un tenon de maintien localisé au voisinage du tranchant, la partie arrière de ces couteaux étant flottante de telle manière que lesdits couteaux puissent adopter librement des positions angulaires variables.

Avantageusement, le dispositif de poussée comporte un chariot mobile comprenant un ensemble de pièces plates horizontales et un ensemble de profilés mobiles les uns par rapport aux autres entre une position dans laquelle ils définissent un même plan de poussée et une position dans laquelle ils sont décalés.

### Description sommaire des dessins

La présente invention et ses principaux avantages apparaîtront mieux dans la description détaillée d'une forme de réalisation préférée et en référence aux dessins annexés donnés à titre indicatif et non limitatif, dans lesquels :
- la figure 1 est une vue en perspective de la machine selon l'invention,
- les figures 2A et 2B représentent respectivement une vue en perspective et une vue de côté des couteaux de la machine, ces couteaux étant dans une position correspondant à un écartement minimum,
- les figures 3A et 3B représentent respectivement une vue en perspective et une vue de côté des couteaux de la machine, ces couteaux étant dans une position correspondant à un écartement maximum, et
- la figure 4 est une vue partielle illustrant en détail le dispositif de réglage de l'écartement de la première série de couteaux.

### Manière(s) de réaliser l'invention

En référence à la figure 1, la machine 10 à fendre des tronçons allongés de bois selon l'invention comprend un bâti 20 sur lequel sont montés un dispositif de poussée 30 et un assemblage de couteaux 40 comprenant une première série de couteaux 50 et une seconde série de couteaux 60. Le dispositif de poussée 30 est agencé pour pousser un tronçon de bois (non représenté) sensiblement axialement contre le tranchant des couteaux 50 et 60 pour fendre ledit tronçon en pièces de bois de section prédéterminée.

Le bâti 20 comporte un portique 21 de support des couteaux comprenant deux montants 22, qui, dans l'exemple représenté, sont verticaux et deux traverses 23, qui, dans l'exemple représenté, sont horizontales. Les montants et les traverses sont perpendiculaires entre eux, mais pourraient être disposés selon des orientations différentes en fonction des besoins de l'utilisateur. Les traverses horizontales 23 sont respectivement solidaires des extrémités des montants verticaux 22 de sorte que le portique 21 se présente sous la forme d'un cadre rectangulaire. Les couteaux 50 de la première série de couteaux sont montés coulissants sur les montants verticaux 22 et les couteaux 60 de la seconde série de couteaux sont montés coulissants sur les traverses horizontales 23.

Le bâti 20 comporte également deux longerons horizontaux 24 fixés par une de leurs extrémités à deux supports verticaux 25 disposés de part et d'autre du portique 21 et par leur autre extrémité à une pièce transversale 26, cet ensemble rigide étant agencé pour servir de support au dispositif de poussée 30 et en particulier à un chariot mobile 31. Ce chariot mobile 31 est composé de deux ensembles dont l'un comporte un assemblage de pièces plates horizontales 32 solidaires de deux éléments verticaux 33 et dont l'autre comporte deux éléments verticaux 34 qui portent des profilés 35 ayant une section droite en forme de U, parallèles entre eux, sensiblement horizontaux. Les profilés 35 sont solidaires des montants 34 qui comportent des fentes 36 dans lesquelles peuvent coulisser les pièces plates horizontales 32. De ce fait les profilés 35 sont mobiles par rapport aux pièces plates horizontales 32 de telle manière que dans une position déterminée, (non représentée sur la figure 1), les faces frontales des profilés 35 et les champs frontaux des pièces plates 32 sont disposés dans un même plan qui constitue un plan de poussée destiné à prendre appui contre le bois.

Le chariot mobile 31 est actionné par un vérin hydraulique (non représenté) agencé pour engendrer une poussée très importante, par exemple de l'ordre de 40 à 50 tonnes, fixé en dessous et agissant sur une tige de guidage 37, constituée par exemple d'un profilé de section carrée, qui coulisse à travers une ouverture de guidage 38 ménagée dans une plaque 39 solidaire du bâti 20. Cette tige de guidage 37 est rendue solidaire des éléments verticaux 33 portant les pièces plates horizontales 32. Le déplacement relatif de ces pièces 32 et des profilés 35 est obtenu par l'intermédiaire d'un vérin hydraulique 9 dont le corps est couplé à la tige de guidage 37 et la tige de piston à un élément arceau 8 fixé à la plaque 39. Le dispositif de poussée 30 a une double fonction. D'une part, il permet de pousser le tronçon de bois à fendre contre l'assemblage de couteaux 40. Cette poussée s'effectue lorsque les pièces plates horizontales 32 et les profilés 35 définissent le même plan. D'autre part, il permet de pousser les morceaux de bois hors des couteaux lorsque le tronçon a été fendu. Cette poussée est effectuée par les profilés 35, qui sont amenés dans la position décalée par rapport auxdites pièces plates horizontales 32, comme le montre la figure 1 et lorsque les couteaux horizontaux 50 ont été préalablement écartés au maximum. La poussée s'effectue au moyen du vérin qui actionne le chariot mobile 31, le vérin hydraulique 9 n'ayant que pour fonction celle de décaler les pièces plates horizontales 32 et les profilés 35.

Le portique 21 est fixé de façon amovible aux supports verticaux 25 de sorte que l'assemblage de couteaux 40 peut être aisément démonté pour des opérations d'entretien et de maintenance, notamment l'affûtage des couteaux 50 et 60. Toutefois, il est également possible de démonter les couteaux, par exemple pour les affûter, sans enlever au préalable le portique 21.

Les figures 2 à 4 sont des vues de détail qui illustrent plus particulièrement l'assemblage de couteaux 40 dans les différentes positions de fonctionnement, avec les couteaux resserrés ou les couteaux écartés. La première série de couteaux 50 montée sur le portique est associée à des premiers moyens de réglage sous la forme d'un premier dispositif de réglage 70 permettant de régler l'écartement des couteaux 50 de telle manière que cet écartement soit régulier, c'est-à-dire identique entre deux couteaux adjacents de l'ensemble de la série quel que soit l'écartement choisi.

Ce premier dispositif de réglage 70 comporte deux leviers de commande 71 respectivement montés sur les montants verticaux 22 du portique 21 au moyen d'un axe de pivotement 72 Un ensemble de biellettes 73 est associé à chaque levier de commande 71, chacune de ces biellettes 73 étant articulée, d'une part, au levier de commande 71 par l'une de ses extrémités et, d'autre part, à un tenon 51 solidaire de chaque extrémité d'un couteau 50. Un vérin hydraulique 74 d'actionnement est associé à chaque levier de commande 71 pour faire pivoter celui-ci autour de son axe de pivotement 72 en vue de déplacer les couteaux 50 en fonction de la consigne d'écartement que l'on a donnée aux couteaux.

Lorsque le vérin hydraulique 74 fait pivoter le levier de commande 71 dans un sens, il pousse les biellettes 73 par l'une de leurs extrémités en entraînant les couteaux 50 par leurs tenons 51. Les couteaux 50 coulissent alors le long des montants verticaux 22 en s'écartant les uns des autres. Les deux vérins hydrauliques 74 sont commandés de façon synchronisée pour agir simultanément sur les tenons équipant les deux extrémités des couteaux 50. Le système peut également ne comporter qu'un seul vérin, les deux leviers de commande 71 étant couplés rigidement par une barre transversale 75 ou d'autres liaisons rigides.

Pour réduire l'écartement entre les couteaux 50, le ou les vérins hydrauliques 74 agissent en sens contraire pour faire basculer les leviers de commande 71 vers le bas en entraînant les biellettes 73 couplées aux couteaux 50.

L'écartement des couteaux 60 de la seconde série de couteaux est réglé par des seconds moyens de réglage sous la forme d'un second dispositif de réglage 80. Ce second dispositif de réglage 80 comporte deux vérins hydrauliques de réglage 81 respectivement disposés le long de chaque traverse horizontale 23 du portique 21. Le corps et la tige de chaque vérin hydraulique 81 sont respectivement couplés aux couteaux d'extrémité de la seconde série de couteaux 60. A l'exception du couteau vertical central, qui est maintenu dans une position fixe par rapport aux traverses 23, les couteaux 60 coulissent le long des traverses 23 grâce à des tenons 61 fixés à leurs extrémités et qui sont engagés dans des biellettes pivotantes 82. Les tenons 61 de chaque couteau 60 sont reliés deux à deux par des ressorts 83 en épingle à cheveux qui ont pour fonction de solliciter les tenons, et par suite les couteaux, vers une position d'écartement maximal. L'écartement des couteaux est réalisé par les vérins hydrauliques 81 qui sont à double effet. Le réglage équilibré et uniforme des couteaux est obtenu d'une manière très simple et efficace au moyen des ressorts 83.

Pour permettre aux couteaux 50 et 60 de suivre la fibre du bois même si celui-ci présente des noeuds, ces couteaux sont montés pivotants sur le portique 21. Comme mentionné précédemment, chaque extrémité d'un couteau est pourvue d'un tenon de maintien, respectivement 51, 61, les deux tenons d'un même couteau étant coaxialement disposés au voisinage du tranchant du couteau pour définir un axe de pivotement situé à l'avant du couteau et sensiblement parallèle à son tranchant. De cette façon, les couteaux sont flottants et peuvent prendre librement des positions angulaires variables. Les couteaux s'inclinent de façon indépendante les uns des autres et en fonction de l'orientation des fibres du bois, ce qui évite le blocage et permet aux couteaux de fonctionner selon deux modes opérationnels distincts, à savoir un premier mode qui consiste à fendre le bois en faisant éclater la fibre et un second mode qui consiste à couper les parties dures ayant des orientations de fibres aléatoires, par exemple les noeuds et la loupe.

## Revendications

1. Machine à fendre des tronçons allongés de bois, cette machine comportant un bâti (20), des couteaux pourvus d'un tranchant montés sur ce bâti et un dispositif de poussée (30) agencé pour pousser un tronçon allongé de bois sensiblement axialement contre les tranchants de ces couteaux, dans laquelle lesdits couteaux comportent une première série de couteaux (50) sensiblement parallèles entre eux et disposés selon une première orientation et une seconde série de couteaux (60) sensiblement parallèles entre eux et disposés selon une seconde orientation sensiblement perpendiculaire à ladite première orientation, **caractérisée en ce que** les couteaux de ladite première série de couteaux (50) et les couteaux de ladite deuxième série de couteaux (60) ont des écartements variables, les écartements de ladite première série de couteaux (50) étant réglés par des premiers moyens de réglage et les écartements de ladite seconde série de couteaux (60) étant réglés par des seconds moyens de réglage.

2. Machine selon la revendication 1, **caractérisée en ce que** le bâti (20) comporte un portique de support (21) sur lequel sont montés lesdits couteaux (50, 60) de l'assemblage de couteaux (40), ledit portique comportant deux montants (22) et deux traverses (23) respectivement solidaires des extrémités des montants, et **en ce que** lesdits couteaux (50) de l'une des séries de couteaux sont montés coulissants sur les montants (22) et les couteaux (60) de la seconde série de couteaux sont montés coulissants sur les traverses (23).

3. Machine selon de la revendication 1, **caractérisée en ce que** lesdits premiers moyens de réglage comportent un premier dispositif de réglage (70) agencé pour obtenir un écartement régulier des couteaux (50) de la première série de couteaux, l'espace entre deux couteaux adjacents étant le même pour l'ensemble des couteaux de cette première série.

4. Machine selon de la revendication 1, **caractérisée en ce que** lesdits seconds moyens de réglage comportent un second dispositif de réglage (80) agencé pour obtenir un écartement régulier des couteaux (60) de la seconde série de couteaux, l'espace entre deux couteaux adjacents étant le même pour l'ensemble des couteaux de cette seconde série.

5. Machine selon de la revendication 3, **caractérisée en ce que** ledit premier dispositif de réglage (70) de l'écartement régulier des couteaux (50) de la première série de couteaux comporte deux leviers de commande (71) respectivement montés sur les deux montants (22) du portique (21), lesdits leviers de commande étant pivotants respectivement autour de deux axes solidaires desdits montants, ces leviers de commande portant chacun un ensemble de biellettes (73) dont chacune est solidaire, d'une part, d'un des leviers de commande et, d'autre part, d'un des couteaux (50) de la première série de couteaux.

6. Machine selon de la revendication 5, **caractérisée en ce que** l'un des leviers de commande (71) et les ensembles de biellettes (73) associés à ce levier correspondent à une des extrémités des couteaux (50) de la première série et l'autre levier de commande (71) et les ensembles de biellettes(73) associés à ce levier correspondent à l'extrémité opposée des couteaux (50) de la première série.

7. Machine selon de la revendication 4, **caractérisée en ce que** ledit second dispositif de réglage (80) de l'écartement de la seconde série de couteaux (60) comporte deux vérins hydrauliques (81) respectivement montés sur les deux traverses du portique (23), les corps de ces vérins étant couplés à l'une des extrémités du premier couteau (60) de la seconde série de couteaux et les tiges de ces vérins étant couplées à l'une des extrémités du dernier couteau (60) de la seconde série de couteaux.

8. Machine selon de la revendication 4, **caractérisée en ce que** ledit second dispositif de réglage (80) de l'écartement de la seconde série de couteaux (60) comporte des lames ressorts (83) en forme d'épingles à cheveux dont les extrémités sont respectivement solidaires de deux couteaux adjacents, ces lames ressort étant agencées pour solliciter ces couteaux (60) pour augmenter leur écartement.

9. Machine selon de la revendication 1, **caractérisée en ce que** chaque couteau (50, 60) de chacune des deux séries de couteaux comporte à chacune de ses extrémités un tenon (51, 61) de maintien localisé au voisinage du tranchant, la partie arrière de ces couteaux étant flottante de telle manière que lesdits couteaux (50, 60) puissent adopter librement des positions angulaires variables.

10. Machine selon de la revendication 1, **caractérisée en ce que** le dispositif de poussée (30) comporte un chariot mobile (31) comprenant un ensemble de pièces plates horizontales (32) et un ensemble de profilés (35) mobiles les uns par rapport aux autres entre une position dans laquelle ils définissent un même plan de poussée et une position dans laquelle ils sont décalés.

## Claims

1. A machine for splitting elongated sections of wood with this machine comprising a base (20), blades with a cutting edge mounted on this base, and a propulsion mechanism (30) arranged so as to propel an elongated section of wood substantially axially against the cutting edges of these blades, where the said blades include a first series of blades (50) substantially parallel to each other and arranged in one direction and a second series of blades (60) substantially parallel to each other and arranged in a second direction substantially perpendicular to the said first direction, **characterised in that** the blades in the said first series of blades (50) and the blades in the said second series (60) have variable spacing, with the spacing of the said first series of blades (50) being regulated by a first adjustment means and the spacing of the said second series of blades (60) being regulated by a second adjustment means.

2. A machine in accordance with claim 1, **characterised in that** the base (20) contains a supporting gantry (21) on which are mounted the said blades (50, 60) of the blade assembly (40), the said gantry consisting of two uprights (22) and two cross-pieces (23) respectively integrated with the ends of the uprights, and **in that** the said blades (50) of one of the series of blades are mounted in a sliding fashion on the uprights (22) and the blades (60) of the second series of blades are mounted in a sliding fashion on the cross-pieces (23).

3. A machine in accordance with claim 1, **characterised in that** the said first adjustment means includes a first adjustment mechanism (70) arranged so as to obtain regular spacing of the blades (50) in the first series of blades, with the space between two adjacent blades being the same for all the blades in this first series.

4. A machine in accordance with claim 1, **characterised in that** the said second adjustment means includes a second adjustment mechanism (80) arranged so as to obtain regular spacing of the blades (60) in the second series of blades, with the space between two adjacent blades being the same for all the blades in this second series.

5. A machine in accordance with claim 3, **characterised in that** the said first adjustment mechanism (70) controlling the regular spacing of the blades (50) in the first series of blades includes two control levers (71) respectively mounted on the two uprights (22) of the gantry (21), the said control levers respectively pivoting about the two integral axes of the said uprights, with each of these control levers carrying a linkage assembly (73), each of which is integral on the one hand with one of the control levers, and on the other hand with one of the blades (50) in the first series of blades.

6. A machine in accordance with claim 5, **characterised in that** one of the control levers (71) and the linkage assemblies (73) associated with this lever correspond to one of the extremities of the blades (50) in the first series of blades, and the other control lever (71) and the linkage assemblies (73) associated with this lever correspond to the opposite extremity of the blades (50) in the first series of blades.

7. A machine in accordance with claim 4, **characterised in that** the said second mechanism (80) for adjusting the spacing of the second series of blades (60) comprises two hydraulic actuating cylinders (81) mounted respectively on the two cross-pieces of the gantry (23), the housings of these actuating cylinders being coupled to one of the extremities of the first blade (60) in the second series of blades and the rods of these actuating cylinders being coupled to one of the extremities of the last blade (60) in the second series of blades.

8. A machine in accordance with claim 4, **characterised in that** the said second mechanism (80) for adjusting the spacing of the second series of blades (60) consists of hairpin-shaped spring-clips (83), the extremities of which are integral with the two adjacent blades, with these spring-clips being arranged so as to act upon these blades (60) in order to increase the gap between them.

9. A machine in accordance with claim 1, **characterised in that** each blade (50, 60) of each of the two series of blades comprises, at each of its extremities, a retaining lug (51, 61) located in the vicinity of the cutting edge, with the rear part of these blades floating in such a way that the aforesaid blades (50, 60) are able freely to adopt variable angular positions.

10. A machine in accordance with claim 1, **characterised in that** the propulsion mechanism (30) includes a movable carriage (31) consisting of a set of flat horizontal components (32) and a set of sections (35), movable in relation to each other between a position in which they define a single plane of thrust and a position in which they are offset.

## Patentansprüche

1. Maschine zum Spalten von länglichen Holzblöcken, wobei die Maschine ein Gestell (20), auf welchem mit einer Schneide versehene Messer angebracht sind, und eine Schubvorrichtung (30) umfasst, die zum Schieben eines länglichen Holzblockes praktisch axial gegen die Schneiden der Messer angeordnet ist, in der die Messer eine erste Reihe von zueinander praktisch parallel verlaufenden Messern (50) umfassen, die gemäß einer ersten Ausrichtung angeordnet sind, und eine zweite Reihe von zueinander praktisch parallel verlaufenden Messern (60) umfassen, die gemäß einer zweiten Ausrichtung angeordnet sind, die praktisch senkrecht zu der ersten Ausrichtung verläuft,
**dadurch gekennzeichnet, dass**
die Messer der ersten Reihe von Messern (50) und die Messer der zweiten Reihe von Messern (60) variable Abstände umfassen, wobei die Abstände der ersten Reihe von Messern (50) durch erste Einstellungseinrichtungen geregelt werden und die Abstände der zweiten Reihe von Messern (60) durch zweite Einstellungseinrichtungen geregelt werden.

2. Maschine nach Anspruch 1,
**dadurch gekennzeichnet, dass**
das Gestell (20) einen Querträger (21) umfasst, auf dem die Messer (50,60) der Messerbaugruppe (40) angebracht sind, wobei der Querträger zwei Pfosten (22) und zwei jeweils fest mit den äußersten Enden der Pfosten verbundene Traversen (23) umfasst, dass die Messer (50) einer der Reihen von Messern gleitend bewegbar auf den Pfosten (22) angebracht sind, und dass die Messer (60) der zweiten Reihe von Messern gleitend bewegbar auf den Traversen (23) angebracht sind.

3. Maschine nach Anspruch 1,
**dadurch gekennzeichnet, dass**
die ersten Einstellungseinrichtungen eine erste Regelungseinrichtung (70) umfassen, die angeordnet ist, um einen regelmäßigen Abstand der Messer (50) der ersten Reihe von Messern zu erhalten, wobei der Raum zwischen zwei aneinander angrenzenden Messern für die Gesamtheit der Messer der ersten Reihe derselbe ist.

4. Maschine nach Anspruch 1,
**dadurch gekennzeichnet, dass**
die zweiten Einstellungseinrichtungen eine zweite Regelungseinrichtung (80) umfassen, die angeordnet ist, um einen regelmäßigen Abstand der Messer (60) der zweiten Reihe von Messern zu erhalten, wobei der Raum zwischen zwei aneinander angrenzenden Messern für die Gesamtheit der Messer der zweiten Reihe derselbe ist.

5. Maschine nach Anspruch 3,
**dadurch gekennzeichnet, dass**
die erste Regelungseinrichtung (70) zur regelmäßigen Beabstandung der Messer (50) der ersten Reihe von Messern zwei Bedienungshebel (71) umfasst, die jeweils auf den zwei Pfosten (22) des Querträgers (21) angebracht sind, wobei die Bedienungshebel jeweils um zwei fest mit den Pfosten verbundene Achsen herum schwenkbar sind, wobei die Bedienungshebel jeweils eine Schwingarmeinheit (73) umfassen, wovon jede einerseits fest mit einem der Bedienungshebel, und andererseits mit einem der Messer (50) der ersten Reihe von Messern verbunden ist.

6. Maschine nach Anspruch 5,
**dadurch gekennzeichnet, dass**
einer der Bedienungshebel (71) und die mit diesem Hebel verbundenen Schwingarmeinheiten (73) einem der äußersten Enden der Messer (50) der ersten Reihe entsprechen, und dass der andere Bedienungshebel (71) und die mit diesem Hebel verbundenen Schwingarmeinheiten (73) dem gegenüberliegenden äußersten Ende der Messer (50) der ersten Reihe entsprechen.

7. Maschine nach Anspruch 4,
**dadurch gekennzeichnet, dass**
die zweite Regelungseinrichtung (80) der Beabstandung der zweiten Reihe von Messern (60) zwei Hydraulikzylinder (81) umfasst, die jeweils auf den zwei Traversen des Querträgers (23) angebracht sind, wobei die Körper dieser Zylinder mit einem der äußersten Enden des ersten Messers (60) der zweiten Reihe von Messern verbunden sind, und wobei die Stangen der Zylinder mit einem der äußersten Enden des letzten Messers (60) der zweiten Reihe von Messern verbunden sind.

8. Maschine nach Anspruch 4,
**dadurch gekennzeichnet, dass**
die zweite Regelungseinrichtung (80) der Beabstandung der zweiten Reihe von Messern (60) Blattfedern (83) in Form von Haarnadeln umfasst, deren äußerste Enden jeweils fest mit zwei aneinander angrenzenden Messern verbunden sind, wobei die Blattfedern angeordnet sind, um die Messer (60) zu belasten, um ihre Beabstandung zu erhöhen.

9. Maschine nach Anspruch 1,
**dadurch gekennzeichnet, dass**
jedes Messer (50,60) jeder der zwei Reihen von Messern jeweils an seinen äußersten Enden einen Haltezapfen (51,61) umfasst, der in der Nachbarschaft der Schneide angeordnet ist, wobei der hintere Teil der zwei Messer so lose ist, dass die Messer (50,60) frei veränderbare Winkelpositionen einnehmen können.

10. Maschine nach Anspruch 1,
**dadurch gekennzeichnet, dass**
die Schubvorrichtung (30) ein Fahrgestell (31) umfasst, welches eine Einheit von flachen horizontalen Teilen (32) und eine Einheit von Profilen (35) umfasst, die im Verhältnis zueinander zwischen einer Position, in der sie eine selbe Schubebene festlegen, und einer Position, in der sie versetzt sind, bewegbar sind.
